# EUROPÄISCHE PATENTSCHRIFT

(11) **EP 1 020 597 B1**
(45) Veröffentlichungstag und Bekanntmachung des Hinweises auf die Patenterteilung: **03.12.2008**
(21) Anmeldenummer: 00100468.8
(22) Anmeldetag: 11.01.2000
(51) Int. Cl.: E05C 9/18, E05C 9/02

(54) **Treibstangenverschluss mit einem Hauptschloss und einem Nebenschloss**
Espagnolette lock with a main lock and an auxiliary lock
Serrure à crémone avec une serrure principal et une serrure complémentaire

(30) Priorität: 14.01.1999 DE 19901154
(43) Veröffentlichungstag der Anmeldung: 19.07.2000
(62) Teilanmeldung aus: 06114485.3
(73) Patentinhaber: KFV Karl Fliether GmbH & Co. KG, 42549 Velbert (DE)
(72) Erfinder: Axmann, Horst, 42549 Velbert (DE)
(74) Vertreter: Grundmann, Dirk

(56) Entgegenhaltungen:
- EP-A- 0 853 177
- DE-C- 267 184
- DE-C- 3 505 379
- DE-U- 29 605 517
- FR-A- 2 646 458
- GB-A- 1 544 213
- GB-A- 2 309 996
- US-A- 5 290 077

## Beschreibung

Die Erfindung betrifft einen Treibstangenverschluss mit einem Hauptschloss und einem Nebenschloss gemäß Gattungsbegriff des Anspruches 1.

Ein gattungsgemäßer Treibstangenverschluss ist aus der US 5,290,077 bekannt. Dort wird eine Treibstange vertikal verlagert. Auf der Treibstange sitzt ein Zapfen, der in einem Schrägschlitz einer Falle geführt ist. Die Schlitzwandung setzt sich einendseitig in einen Anschlag mit einem gegenüberliegenden Ausweichraum für den Zapfen fort, so dass die Falle bei vor dem Anschlag liegenden Zapfen auch ohne Treibstangenverlagerung zurückverlagert werden kann.

Ein Treibstangenschloss mit einem Hauptschloss und mittels vom Hauptschloss ausgehenden Treibstangen betätigbaren Zusatzriegeln zeigt die EP 0 853 177 A2. Dort ist der Zusatzriegel als Rollzapfen ausgebildet. Das Hauptschloss ist sowohl schließzylinder- als auch drückerbetätigbar. Wird der Drücke betätigt, so greift ein Arm der Drückernuss an dem Fallenschwanz an. Ein anderer Arm der Drückernuss schiebt die Treibstange nach oben. Zum Fallenrückzug mittels Schließzylinderbetätigung besitzt dieses Schloss einen Wechselhebel. Dieser Wechselhebel wirkt auf eine Stoßkante der Treibstange.

Aus der DE 267184 ist ebenfalls ein treibstangenbetätigbares Zusatzschloss bekannt, bei dem der Riegel bei Treibstangenbetätigung quer ausfahren kann. Ein Mechanismus dieser Art wird auch von der GB 1 544 213 offenbart.

Die DE 35 05 379 C1 beschreibt ein Treibstangenschloss mit einem Zusatzriegel. Das Treibstangenschloss besitzt einen Drücker, der mittels eines Drückerarmes eine Falle zurückziehen kann. Der Kopf der Falle wirkt dabei auf eine Schräge eines Treibstangenanschlussschiebers, um auch die Treibstange zwecks Rückzug eines Zusatzriegels bei der Urückernussbetätigung zu verlagern. Dieses Schloss weist darüber hinaus einen Wechselhebel aus, der durch Betätigung des Schließzylinders am Fallenschwanz angreift. Der Rückzug des Zusatzschlosses erfolgt über ein Zahnradgetriebe.

Einen Schwenkriegel, der durch Treibstangensteuerung vor- und zurückgeschlossen werden kann, wird von der GB 2 309 996 beschrieben.

Die DE 29 65 517 U1 zeigt eine Verriegelungsvorrichtung mit einem Hauptschloss, welches Falle und Riegel aufweist. Aus dem Hauptschloss tritt eine Treibstange heraus, um den Riegel eines Zusatzschlosses anzutreiben.

Der Erfindung liegt die Aufgabe zugrunde, einen Treibstangenverschluss von schließtechnisch verbesserten Aufbau anzugeben.

Gelöst wird die Aufgabe durch die im Anspruch 1 angegebene Erfindung.

Die Unteransprüche stellen vorteilhafte Weiterbildungen der Erfindung dar.

Es ist erfindungsgemäß vorgesehen, dass das Hauptschloss ein Zahnradgetriebeschloss mit Wechselbetätigung ist, wobei der Wechselantrieb über die Treibstangenverlagerung erfolgt. Es handelt sich bezüglich des Zahnradgetriebes um ein Untersetzungsgetriebe. Das bedeutet, dass nach Zurückschließen des Hauptschlossriegels die Getriebebetätigung fortgesetzt werden kann einhergebend mit dem Wechselantrieb und dabei erfolgender Treibstangenverlagerung. Der Wechselhebel wird auch bei der Drückernussbetätigung mitgeschleppt, wobei er mit einer Stoßkante eine Schulter der Treibstange beaufschlagt, diese verschiebt und damit auch den Hebel des Zusatzschlosses verschwenkt verbunden mit dem Zurückziehen der dortigen Falle. Diese Ausgestaltung verlangt einen Freilaufzylinder des in das Hauptschloss eingebauten Schließzylinders, da die Verlagerung der Treibstange sich über das Untersetzungsgetriebe auf den Antriebszahnkranz auswirkt, der seinerseits mit dem Schließglied des Schließzylinders zusammenarbeitet. Dabei gelangt die Stoßkante zufolge einer Verschwenkung des Wechselhebels in eine Angriffsstellung zur Schulter. Weiterhin ist erfindungsgemäß vorgesehen, dass der Wechselhebel als Schieber ausgebildet ist. Bei Wechselbetätigung schleppt ein Treibstangenanschlussstück den Wechselhebel in der entsprechenden Richtung mit. Das Mitschleppen des Wechselhebels bei Drückernussbetätigung dagegen erfolgt über einen mit der Drückernuss zusammenwirkenden Übertragungshebel. Schließlich besteht ein vorteilhaftes Merkmal der Erfindung noch darin, ein einem Treibstangenanschlussstück mit Freigang zugeordnetes Zahnsegment vorzusehen, welches mit dem Letztrad des Untersetzungsgetriebes kämmt. Erzeugt ist der Freigang in einfacher Weise durch eine Zapfen /Schlitzverbindung. Die Länge des Freiganges entspricht dem Verlagerungsweg des Treibstangenanschlussstücks bei der Wechselbetätigung. Diese Ausgestaltung gestattet es, auf einen als Freilaufzylinder gestalteten Schließzylinder zu verzichten und einen normal gestalteten Schließzylinder einzusetzen.

Nachstehend werden zwei Ausführungsbeispiele der Erfindung anhand der Zeichnungen erläutert. Es zeigt:
- Fig. 1: eine Ansicht eines erfindungsgemäß gestalteten Treibstangenverschlusses gemäß seiner Verriegelungsstellung,
- Fig. 2: eine klappfigürliche Darstellung der Fig. 1,
- Fig. 3: in Einzeldarstellung ein Nebenschloß mit fortgelassener Schloßdecke betreffend der Fallenfunktionsstellung,
- Fig. 4: das Hauptschloß gemäß der ersten Ausführungsform mit ebenfalls fortgelassener Schloßdecke bei vorgetretener Falle,
- Fig. 5: den Schnitt nach der Linie V-V in Fig. 3,
- Fig. 6: eine der Fig. 3 vergleichbare Darstellung, wobei abweichend gegenüber dieser die Verriegelungsstellung des Nebenschlosses vorliegt,
- Fig. 7: das zugehörige Hauptschloß in seiner Verriegelungsstellung,
- Fig. 8: das Nebenschloß in der Stellung, die sich bei Drückerverlagerung ergibt, einhergehend mit einem Zurückziehen der Falle aus ihrer Fallenfunktionsstellung,
- Fig. 9: die dazugehörige Darstellung des Hauptschlosses,
- Fig. 10: in vergrößerter Darstellung einen Ausschnitt des Hauptschlosses gemäß der zweiten Ausführungsform im Bereich der Drückernuß und des mit dem Zahnsegment zusammenwirkenden Untersetzungsgetriebe gemäß der Vortrittsstellung der Falle,
- Fig. 11: eine Darstellung wie Fig. 10, jedoch bei in Verriegelungsstellung befindlichem Riegel,
- Fig. 12: ebenfalls eine der Fig. 10 entsprechende Stellung, wobei abweichend gegenüber dieser durch Drückerverlagerung das Treibstangenanschlußstück in Aufwärtsrichtung verlagert ist, während das Zahnsegment stehenbleibt und
- Fig. 13: den Schnitt nach der Linie XIII-XIII in Fig. 12.

Mit der Ziffer 1 ist eine langgestreckte Stulpschiene bezeichnet. Im Mittelbereich derselben trägt diese ein Hauptschloß 2. Beiderseits desselben ist je ein Nebenschloß 3 gleichen Aufbaues an der Stulpschiene 1 festgelegt. Das Hauptschloß 2 besitzt eine Hauptschloßfalle 4 und darunterliegend einen Hauptschloßriegel 5. Zurückziehbar ist die Hauptschloßfalle 4 mittels einer Drükkernuß 6. Ferner kann die Hauptschloßfalle 4 bei Wechselbetätigung mittels eines in eine Einbauöffnung 7 einsetzbaren Schließzylinders 8 im Wege einer Wechselbetätigung zurückgezogen werden.

Jedes Nebenschloß 3 ist über eine Treibstange 9 mit dem Hauptschloß 2 gekoppelt. Mittels dieser sind eine Falle 10 und ein Ergänzungsriegel 11 des Nebenschlosses 3 steuerbar. Bezüglich des Ergänzungsriegels 11 handelt es sich um einen Schwenkriegel, welcher endseitig einen Haken 11' formt. Es ist eine solche Anordnung getroffen, daß die Falle 10 unterhalb des Ergänzungsriegels 11 dem Nebenschloß 3 zugeordnet ist.

Das strichpunktiert angedeutete Schließglied 12 überträgt seine Drehbewegung auf einen radial geschlitzten Zahnkranz 13 eines Untersetzungsgetriebes 14. Ein Zwischenrad 15 des Untersetzungsgetriebes 14 wirkt zusammen mit einer an der oberen Randkante des Hauptschloßriegels 5 befindlichen Zahnleiste 16. Das Letztrad 17 des Untersetzungsgetriebes 14 steht dagegen in kämmendem Eingriff mit einem senkrecht ausgerichteten Zahnstangenabschnitt 18 eines parallel zur Stulpschiene 1 verlagerbaren Treibstangenanschlußstücks 19. Die beiden Enden desselben sind verbunden mit den jeweiligen Treibstangen 9.

An der Drückernuß 6 greift über einen Schieber 20 eine Nußfeder 21 an, welche die Drückernuß 6 in der in Fig. 4 anschlagbegrenzten Stellung hält. Materialeinheitlich geht von der Drückernuß 6 ein am Fallenschwanz 4' angreifender Fallenrückzugsarm 6' aus. Dieser ist mit einer Mitnahmeschulter 22 ausgestattet, welche ihrerseits auf eine Abwinklung 23 eines die Drückernuß 6 teilweise umfassenden Übertragungshebels 24 einwirkt. Gelagert ist dieser um einen schloßkastenseitigen Stehzapfen 25. Über einen Kupplungszapfen 26 ist der Übertragungshebel 24 mit einem als Schieber ausgebildeten Wechselhebel 27 verbunden. Das untere Ende 27' erstreckt vor einem Mitnahmevorsprung 28 des Treibstangenanschlußstücks 19. Das obere Ende 27'' ist gegabelt gestaltet, wobei der der Drückernuß 6 näherliegende Gabelschenkel eine quer zur Verlagerungsrichtung des Treibstangenanschlußstücks 19 formende Stoßkante 29 bildet. Diese wirkt zusammen mit einer Schulter 30 eines Vorsprunges 31 des Treibstangenanschlußstücks 19. Der Gabelschlitz 32 am oberen Ende 27'' des Wechselhebels 27 ist dabei breiter als der Vorsprung 31.

Eine sich am Fallenschwanz 4' abstützende Druckfeder dient als Fallenfeder 33, welche die Hauptschloßfalle 4 in Vortrittsrichtung belastet. Begrenzt ist die Vortrittsbewegung durch einen schloßkastenseitigen Vorsprung 34 im Zusammenwirken mit dem Fallenschwanz 4'.

Jedes Nebenschloß 3 weist einen an der Stulpschiene 1 befestigten Schloßboden 35 auf. In Parallellage zu diesem ist eine Schloßdecke 36 gehaltert. Zwischen Schloßboden 35 und Schloßdecke 36 erstreckt sich das entsprechende Schloßeingerichte. Dieses beinhaltet einen flächig auf dem Schloßboden 35 gleitenden Treibstangenanschlußschieber 37, welcher mit dem abgewinkelten Ende 9' der Treibstange 9 gekuppelt ist. Im oberen Bereich trägt der Treibstangenanschlußschieber 35 einen Steuervorsprung 38 zum Zusammenwirken mit einer Steueraussparung 39 des Ergänzungsriegels 11. Dieser als Schwenkriegel gestaltete Ergänzungsriegel 11 lagert im oberen Bereich des Schloßkastens um einen der Stulpschiene 1 benachbarten Stehzapfen 40. In zurückgeschlossener Riegelstellung tritt der Ergänzungsriegel 39 vollständig hinter die Frontfläche der Stulpschiene 1 zurück. In dieser ragt der Haken 11' in eine Durchtrittsöffnung 41 der Stulpschiene 1 hinein.

Die unterhalb des Ergänzungsriegels gelagerte Falle 10 setzt sich zusammen aus einem Fallenkopf 10' und einem Fallenschwanz 10''. Der Fallenkopf 10' ist formschlüssig in einer Stulpöffnung 42 geführt. Er formt an seinem die Stulpschiene 1 überragenden Ende eine Auflaufschräge 43, welche mit einem türrahmenseitigen Schließblech 44 zusammenwirkt. An diesem sind für den Ergänzungsriegel 11 und die Falle 10 Eintrittsöffnungen 45, 46 vorgesehen. Zur Führung des inneren Endes der Falle 6 ist am Fallenschwanz 10" ein ihn in Richtung der Schloßdecke 36 überragender, materialeinheitlicher Führungszapfen 47 vorgesehen, der in einen quer zur Stulpschiene 1 verlaufenden Querschlitz 48 der Schloßdecke 36 eingreift, vgl. insbesondere Fig. 5. Der Führungszapfen 47 geht aus von einer quer zur Verlagerungsrichtung des Fallenschwanzes 10'' verlaufenden Führungsleiste 49, die ihrerseits entlang der Innenfläche der Schloßdecke 36 gleitet.

Die Falle 10 ist mit einer Schrägschlitz/Zapfensteuerung an die Treibstange 9 getriebegekoppelt. Hierzu bildet der Fallenschwanz an der dem Treibstangenanschlußschieber 37 zugekehrten Breitfläche einen in Richtung der Stulpschiene 1 ansteigenden Schrägschlitz 50 aus. Dieser verläuft etwa unter einem Winkel von 30° zur Fallenverlagerungsrichtung. Die der Schloßkastenrückwand zugekehrte Schrägschlitzwandung 50' setzt sich am oberen Ende in einen Anschlag 51 mit gegenüberliegendem Ausweichraum 52 für einen breitseitig von dem Treibstangenanschlußschieber 37 ausgehenden Zapfen 53 fort. Dessen Durchmesser ist etwas geringer als die Weite des Schrägschlitzes 50. Gebildet ist der Anschlag 51 dadurch, daß der Fallenschwanz 10'' eine in Stulpschienenlängsrichtung größere Weite besitzt als der Fallenkopf 10'. In der Fallenfunktionsstellung gemäß Fig. 3 erstreckt sich der Zapfen 53 oberhalb der oberen Längskante des Fallenkopfes 10'. Daher ist eine einwärtsgerichtete Verlagerung der Falle 10 entgegen der Kraft einer Fallenfeder 54 möglich, ohne daß diese Bewegung auf den Treibstangenanschlußschieber 37 und damit auf die Treibstange 9 übertragen wird. Sodann ist der Anschlag 51 so hoch bemessen, daß die Oberkante des Fallenschwanzes 10'' etwa den Zapfen 53 tangiert. Die Fig. 3 veranschaulicht, daß der Anschlag 51 eine fluchtende Verlängerung der Schrägschlitzwandung 50' ist.

Um einen sich zwischen dem Ergänzungsriegel 11 und Falle 10 erstreckenden Stehbolzen 55 ist ein zweiarmiger Winkelhebel 56 gelagert. Dessen kurzer, etwa horizontal ausgerichteter Hebelarm 56' erstreckt sich oberhalb eines Nockens 57 des Treibstangenanschlußschiebers 37 und wirkt mit diesem zusammen. Der lange Hebelarm 56'' weist dagegen in Abwärtsrichtung, überfängt den Fallenschwanz 10'' und greift an der querverlaufenden Führungsleiste 49 des Fallenschwanzes 10'' an.

### Es stellt sich folgende Wirkungsweise ein:

Wird eine mit dem erfindungsgemäßen Treibstangenverschluß ausgestattete Tür zugezogen, so weichen die Fallen 4, 6 zunächst aus. Danach tritt die Hauptschloßfalle 4 in eine Eingriffsöffnung 58 des Schließbleches 44 ein, während die Fallen 10 in die Eintrittsöffnungen 46 eintauchen. Es liegt dadurch die Fallenfunktionsstellung vor. Aus dieser kann beispielsweise eine Falle 10 zurückgedrückt werden. Dies wirkt sich jedoch nicht auf die weiteren Fallen aus. Bei einem Zurückdrücken einer Falle 10 durchwandert der anschlußschieberseitige Zapfen 53 den Ausweichraum 52 der Falle 10.

Ausgehend von der Stellung gemäß Fig. 3 und 4 kann mittels des zum Schließzylinder 8 zugehörigen Schlüssels das Untersetzungsgetriebe 14 betätigt werden verbunden mit einem Vorschließen des Hauptschloßriegels 5 in die Stellung gemäß 1 und 7. Hierbei bewirkt das Letztrad 17 des Untersetzungsgetriebes 14 eine Abwärtsverlagerung des Treibstangenanschlußstücks 19, wobei der an diesem vorgesehene Vorsprung 31 in den Gabelschlitz 32 des Wechselhebels 27 einfährt. Einhergehend verlagert sich die Treibstange 9 und der mit ihr verbundene Treibstangenanschlußschieber 37 des Nebenschlosses 3. Über den Steuervorsprung 38 wird der Ergänzungsriegel 11 in die Hintergriffsstellung zum Schließblech 44 ausgeschwenkt. Dabei bewirkt der in Abwärtsrichtung fahrende zapfen 53 eine Vorsteuerung der Falle 10 über die Fallenfunktionsstellung hinaus in die Stellung gemäß Fig. 6. Dann erstreckt sich der Zapfen 53 am unteren Ende des Schrägschlitzes 50.

Das Öffnen der Tür verlangt demzufolge eine entgegengesetzt gerichtete Schließdrehung des Schlüssels verbunden mit einer Aufwärtsverlagerung des Treibstangenanschlußstücks 19, welches sich auf die Treibstangen 9 überträgt. Der Treibstangenanschlußschieber 37 des Nebenschlosses 3 fährt in Aufwärtsrichtung, und es werden dabei der Ergänzungsriegel 11 zurückgeschwenkt und die Falle 10 zunächst in ihre Fallenfunktionsstellung zurückgezogen. Bei Fortsetzen der Öffnungsschließdrehung beaufschlagt dann der Nocken 57 des Treibstangenanschlußschiebers 37 den kurzen Hebelarm 56' des Winkelhebels 56 und verschwenkt diesen entgegen Uhrzeigerrichtung, wobei der lange Hebelarm 56'' über die Führungsleiste 49 die Falle 10 schloßeinwärts zieht. In dieser Endphase der Öffnungsbetätigung beaufschlagt der Mitnahmevorsprung 28 den Wechselhebel 27 und verlagert diesen in Aufwärtsrichtung, wobei der Übertragungshebel 24 verschwenkt und die Hauptschloßfalle 4 außer Eingriff mit dem Schließblech 44 bringt. Die Tür ist somit öffenbar.

Die lediglich zugezogene Tür kann jedoch auch mittels Drückerbetätigung geöffnet werden. Die entsprechende Stellung ist in Fig. 8 und 9 aufgezeigt. Bei Drückerverlagerung zieht der Fallenrückzugsarm 6' die Hauptschloßfalle 4 zurück. Ferner verlagert der Fallenrückzugsarm 6' über seine Mitnahmeschulter 22 im Zusammenwirken mit der Abwinklung 23 den Übertragungshebel 24 in Uhrzeigerrichtung. Durch den Kupplungszapfen 26 erfährt der schieberartige Wechselhebel 27 eine Aufwärtsbewegung mit einem überlagerten Verschwenken, wobei seine Stoßkante 29 gegen die Schulter 30 des Treibstangenanschlußstücks 19 tritt und diesen in Aufwärtsrichtung verlagert. Dabei wird über den Treibstangenanschlußschieber 37 und dessen Nocken 57 der Winkelhebel 56 verschwenkt welcher seinerseits die Falle 10 zurückzieht, was ebenfalls durch den Ausweichraum 52 der Falle 10 ermöglicht ist. Da bei dieser Öffnung durch Drückerverlagerung das Treibstangenanschlußstück 19 verlagert wird und dieses sich über das Untersetzungsgetriebe 14 auf den Zahnkranz 13 überträgt, ist der Schließzylinder 8 als Freilaufzylinder gestaltet.

Gemäß der zweiten Ausführungsform, dargestellt in den Fig. 10 bis 12, tragen gleiche Teile gleiche Bezugsziffern. Abweichend gegenüber der ersten Ausgestaltung kämmt nun das Letztrad 17 des Untersetzungsgetriebes 14 nicht unmittelbar mit dem Treibstangenanschlußstück 19, sondern mit einem dem Treibstangenanschlußstück mit Freigang zugeordneten Zahnsegment 59 in Form einer kurzen, in teilweiser Überdeckung zum Treibstangenanschlußstück 19 liegenden Zahnstange. Zur Erzielung des Freiganges ist das Zahnsegment 59 mit zwei parallel zur Stulpschiene 1 verlaufenden kurzen Längsschlitzen 60 versehen, in welche Zapfenvorsprünge 61 des Treibstangenanschlußstücks 19 eintauchen. In der Fallenvortrittsstellung erstrecken sich die Zapfenvorsprünge 61 an den unteren Enden der Längsschlitze 60.

Diese zweite Ausführungsform gestattet den Einbau eines normal gestalteten Schließzylinders. Die Wirkungsweise entspricht derjenigen der ersten Ausführungsform mit der Abweichung, daß beim Verriegeln das Zahnsegment 59 erst um den Freigang in Abwärtsrichtung fährt, um anschließend das Treibstangenanschlußstück 19 und die daran sitzenden Treibstangen 9 mitzunehmen, so daß die Nebenschlösser 3 ebenfalls in ihre Verriegelungsstellung gesteuert werden. Fig. 11 zeigt, daß der Hauptschloßriegel 5 vorgeschlossen ist und die Zapfenvorsprünge 51 sich am oberen Ende der Längsschlitze 60 befinden. Bei der Öffnungsschließdrehung erfolgt zuerst eine Aufwärtsverlagerung des Zahnsegmentes 59 um den Freigang. Danach wird das Treibstangenanschlußstück mitgenommen und über dieses die Entriegelung herbeigeführt. In der Endphase der Öffnungsschließdrehung werden sodann die Hauptschloßfalle 4 sowie die Fallen 10 der Nebenschlösser 3 analog der ersten Ausführungsform zurückgezogen.

Fig. 12 veranschaulicht die Drückerbetätigung zum Zurückziehen der Fallen 4, 10 bei nicht vorgeschlossenen Riegelgliedern. Bei dieser Verlagerung wird wie beim ersten Ausführungsbeispiel das Treibstangenanschußstück 19 über die Stoßkante 29 in Aufwärtsrichtung geringfügig verlagert. Diese Bewegung machen auch die Zapfenvorsprünge 61 des Treibstangenanschlußstücks 19 mit. Aufgrund der Längsschlitze 60 des Zahnsegmentes 59 bleibt jedoch das Zahnsegment 59 stehen, so daß sich diese Drückerbetätigung nicht auf das Untersetzungsgetriebe überträgt. Der Zahnkranz 13 bleibt somit stehen, was den Einsatz des normal gestalteten Schließzylinders zuläßt.

## Patentansprüche

1. Treibstangenverschluss mit einem Hauptschloss (2) und einem Nebenschloss (3), vorzugsweise zwei Nebenschlössern (3), wobei das Hauptschloss (2) und das Nebenschloss (3) jeweils eine Falle (4, 10) aufweisen, die von einer vorgeschlossenen Fallenfunktionsstellung in eine rückgeschlossene Stellung sowohl gemeinsam mit einer Treibstangenverlagerung in eine Öffnungsstellung zurückziehbar als auch je für sich zurückdrückbar sind, wobei zumindest die Falle (10) des Nebenschlosses derart mit der Treibstange (9) getriebegekoppelt ist, dass die in eine Sperrstellung verlagerte Treibstange (9) die Falle (10) über die Fallenfunktionsstellung hinaus vorschtießt, wobei die Falle (10) des Nebenschlosses (3) mit einer Schrägschlitz / Zapfensteuerung (50, 53) an die Treibstange (9) getriebegekoppelt ist, wobei sich eine Schrägschlitzwandung (50') einendseitig in einen Anschlag (51) mit gegenüberliegendem Ausweichraum (52) für den Zapfen (53) bei der Fallen-Rückschließverlagerung fortsetzt, **dadurch gekennzeichnet, dass** das Hauptschloss (2) ein Zahnradgetriebeschloss mit Wechselbetätigung ist und der Wechselantrieb zum Rückzug der Falle (4, 10) des Nebenschlosses über die Treibstangenvertagerung erfolgt, wobei ein Wechselhebel (27) auch bei Drückernussbetätigung mitgeschleppt wird und mit einer Stoßkante (29) eine Schulter (30) der Treibstange (9) beaufschlagt.

2. Treibstangenverschluss nach Anspruch 1, **dadurch gekennzeichnet, dass** der Schrägschlitz (50) der Falle (10) zugeordnet ist und der Zapfen (53) auf der Breitseite eines Treibstangenanschlusschiebers (37) sitzt.

3. Treibstangenverschtuss nach einem der vorhergehenden Ansprüche, **dadurch gekennzeichnet, dass** der Anschlag (51) eine fluchtende Verlängerung der Schrägschlitzwandung (50') ist.

4. Treibstangenverschluss nach einem der vorhergehenden Ansprüche, **gekennzeichnet durch** einen im Nebenschloss (3) gelagerten zweiarmigen Winkelhebel (56), dessen langer Hebelarm (56'') an der Falle (10) angreift und dessen kurzer Hebelarm (56') von einem Nocken (57) der Treibstange (9) beaufschlagt wird.

5. Treibstangenverschluss nach einem der vorhergehenden Ansprüche, **dadurch gekennzeichnet, dass** der Fallenschwanz (10") einen Führungszapfen (47) ausbildet, der in einem Querschlitz (48) der Schlosskastendecke (36) geführt ist.

6. Treibstangenverschluss nach einem der vorhergehenden Ansprüche, **gekennzeichnet durch** einen der Falle (10) benachbart liegenden Ergänzungsriegel (11), der zusammen mit der Falle (10) von der in die Sperrstellung verlagerten Treibstange (9) angetrieben ausfährt.

7. Treibstangenverschluss nach Anspruch 6, **dadurch gekennzeichnet, dass** der Ergänzungsriegel (11) ein Schwenkriegel ist.

8. Trcibstangenverschluss nach einem der vorhergehenden Ansprüche, **dadurch gekennzeichnet, dass** die Stoßkante (29) zufolge einer Verschwenkung des Wechselhebels (27) in eine Angriffsstellung zur Schulter (30) gelangt.

9. Treibstangenverschluss nach einem der vorhergehenden Ansprüche, **dadurch gekennzeichnet, dass** der Wechselhebel (27) als Schieber ausgebildet ist.

10. Treibstangenverschluss nach einem der vorhergehenden Ansprüche, **gekennzeichnet durch** ein einem Treibstangenanschlussstück (19) mit Freigang zugeordnetes Zahnsegment (59), welches mit dem Letztrad (17) des Untersetzungsgetriebes (14) kämmt.

## Claims

1. Connecting rod closure having a main lock (2) and a subsidiary lock (3), preferably two subsidiary locks (3), wherein the main lock (2) and the subsidiary lock (3) have in each case a catch bolt (4, 10), which can be pulled back from a forward-closed catch bolt function position to a rearward-closed position both together with connecting rod displacement to an opening position and each in themselves can be pressed back, wherein at least the catch bolt (10) of the subsidiary lock is gear-coupled to the connecting rod (9) such that the connecting rod (9) displaced to a blocking position forward-closes the catch bolt (10) beyond the catch bolt function position, wherein the catch bolt (10) of the subsidiary lock (3) is gear-coupled to a skewed slot/pin control (50, 53) on the connecting rod (9), wherein a skewed slot wall (50') continues at one end side in a stop (51) with opposite yielding space (52) for the pin (53) during the catch bolt backward-closure displacement, **characterised in that** the main lock (2) is a toothed gearing lock with change actuation and the change drive for the return of the catch bolt (4, 10) of the subsidiary lock takes place via connecting rod displacement, wherein a change lever (27) is also carried along during latch-nut actuation and impinges a shoulder (30) of the connecting rod (9) with an impact edge (29).

2. Connecting rod closure according to claim 1, **characterised in that** the skewed slot (50) is assigned to the catch bolt (10) and the pin (53) sits on the broad side of a connecting rod connection slide (37).

3. Connecting rod closure according to one of the preceding claims, **characterised in that** the stop (51) is an aligned extension of the skewed slot wall (50').

4. Connecting rod closure according to one of the preceding claims, **characterised by** a double-armed angle lever (56) mounted in the subsidiary lock (3), the long lever arm (56") of which acts on the catch bolt (10) and the short lever arm (56') of which is impinged by a cam (57) of the connecting rod (9).

5. Connecting rod closure according to one of the preceding claims, **characterised in that** the catch bolt tip (10") forms a guide pin (47), which is guided in a transverse slot (48) of the lock box cover (36).

6. Connecting rod closure according to one of the preceding claims, **characterised by** a supplementary latch (11) lying adjacent the catch bolt (10), which travels out together with the catch bolt (10) driven by the connecting rod (9) displaced to the blocking position.

7. Connecting rod closure according to claim 6, **characterised in that** the supplementary latch (11) is a pivoting latch.

8. Connecting rod closure according to one of the preceding claims, **characterised in that** the impact edge (29) reaches the shoulder (30) as a result of pivoting of the change lever (27) to an application position.

9. Connecting rod closure according to one of the preceding claims, **characterised in that** the change lever (27) is designed as a slide.

10. Connecting rod closure according to one of the preceding claims, **characterised by** a toothed segment (59) assigned to a connecting rod connection piece (19) with free-flow and which meshes with the last wheel (17) of the reduction gear (14).

## Revendications

1. Fermeture à crémone comprenant une serrure principale (2) et une serrure secondaire (3), de préférence deux serrures secondaires (3), la serrure principale (2) et la serrure secondaire (3) présentant chacune un loquet (4, 10), qui peuvent être reculées d'une position de fonction de loquet pré-fermée dans une position fermée après aussi bien ensemble avec un déplacement de crémone dans une position d'ouverture que chacun individuellement, au moins le loquet (10) de la serrure secondaire étant couplé en engrenage avec la crémone (9) de telle sorte que la crémone (9) déplacée dans une position de blocage pré-ferme le loquet (10) au-delà de la position de fonction du loquet, le loquet (10) de la serrure secondaire (3) étant couplé en engrenage avec une commande de tenon à fente oblique (50, 53) à la crémone (9), une paroi à fente oblique (50') se prolongeant sur une extrémité par une butée (51) avec un espace d'évitement (52) opposé pour le tenon (53) lors du déplacement de recul du loquet, **caractérisée en ce que** la serrure principale (2) est une serrure à engrenage avec une commande inversée et l'entraînement d'inversion pour le recul du loquet (4, 10) de la serrure secondaire s'effectue par le déplacement de la crémone, un levier d'inversion (27) étant entraîné également lors de l'actionnement du fouillot du loquet et sollicitant avec une bordure (29) un épaulement (30) de la crémone (9).

2. Fermeture à crémone selon la revendication 1, **caractérisée en ce que** la fente oblique (50) est attribuée au loquet (10) et le tenon (53) est disposé sur le côté large d'un coulisseau de raccordement de crémone (37).

3. Fermeture à crémone selon l'une quelconque des revendications précédentes, **caractérisée en ce que** la butée (51) est un prolongement en alignement de la paroi à fente oblique (50').

4. Fermeture à crémone selon l'une quelconque des revendications précédentes, **caractérisée par** un levier coudé (56) à deux bras, logé dans la serrure secondaire (3), dont le bras de levier (56") long s'applique sur le loquet (10) et dont le bras de levier (56') court est sollicité par une came (57) de la crémone (9).

5. Fermeture à crémone selon l'une quelconque des revendications précédentes, **caractérisée en ce que** la queue de loquet (10") forme un tenon de guidage (47), qui est guidé dans une fente transversale (48) de la partie supérieure de palastre (36).

6. Fermeture à crémone selon l'une quelconque des revendications précédentes, **caractérisée par** un verrou complémentaire (11) situé à proximité du loquet (10), qui sort en même temps que le loquet (10) entraîné par la crémone (9) déplacée dans la position de blocage.

7. Fermeture à crémone selon la revendication 6, **caractérisée en ce que** le verrou complémentaire (11) est un verrou basculant.

8. Fermeture à crémone selon l'une quelconque des revendications précédentes, **caractérisée en ce que** la bordure (29) parvient à la suite d'un basculement du levier d'inversion (27) dans une position d'application par rapport à l'épaulement (30).

9. Fermeture à crémone selon l'une quelconque des revendications précédentes, **caractérisée en ce que** le levier d'inversion (27) est conçu comme un coulisseau.

10. Fermeture à crémone selon l'une quelconque des revendications précédentes, **caractérisée par** un segment denté (59) attribué avec une course libre à une pièce de raccordement de crémone (19), lequel segment s'engrène avec la dernière roue (17) de l'engrenage réducteur (14).
